# FASCICULE DE BREVET EUROPEEN

(11) **EP 0 483 158 B1**
(45) Date de publication et mention de la délivrance du brevet: **15.04.1998**
(21) Numéro de dépôt: 90908535.9
(22) Date de dépôt: 18.05.1990
(51) Int. Cl.: E04H 17/22

(54) **PROCEDE D'ANCRAGE ET DE SCELLEMENT PAR ETAIS TRAVERSIERS DE FOUISSAGE**
VERANKERUNG UND BEFESTIGUNGSVERFAHREN DURCH IN DEN BODEN GETRIEBENE SEITENSTÜTZEN
ANCHORING AND BEDDING METHOD BY USING DIGGING CROSS STAYS

(43) Date de publication de la demande: 06.05.1992
(73) Titulaire: LIESSE, Maurice, F-89100 Sens (FR); GUYARD, Pierre, Yves, F-75012 Paris (FR)
(72) Inventeur: LIESSE, Maurice, F-89100 Sens (FR); GUYARD, Pierre, Yves, F-75012 Paris (FR)
(74) Mandataire: Dejoux, André
(86) Numéro de dépôt international: FR9000351
(87) Numéro de publication internationale: WO9118165

(56) Documents cités:
- GB-A- 1 136 611
- US-A- 2 001 719
- US-A- 2 826 281
- US-A- 2 964 145
- US-A- 3 195 696
- US-A- 3 195 697
- US-A- 3 809 346

## Description

L'invention concerne un procédé d'ancrage et de scellement béton, béton armé, métal, plastique ou autre matériau pour la pose et la fixation d'objets à sceller (inserts, crochets, tiges filetées, poteaux divers, etc), le nouvel ancrage se singularisant par sa légèreté face à sa tenue aux efforts transversaux et sa tenue aux efforts verticaux de poussée et de traction.

Les scellements connus se partagent en trois familles, la première exigeant le façonnage d'un trou, les deux autres des composants métalliques d'appoint.

La première famille met en oeuvre la masse de béton ou mortier et présente l'avantage d'une bonne résistance aux efforts verticaux de poussée et de traction ainsi qu'aux efforts transversaux, mais présente les inconvénients de nécessiter en sus du façonnage du trou, la préparation du béton ou du mortier, la mise en place éventuelle bien que fort rare d'un ferraillage limité au diamètre du trou façonné, le maintien en position requise du ou des objets à sceller pendant la mise en place à la truelle du béton ou du mortier, opérations manuelles, longues, pénibles et délicates puisque devant se faire sans dérégler le positionnement du ou des objets à sceller, un temps de séchage minimal d'au moins vingt quatre heures (et, par contrecoup, une vulnérabilité au vol ou au déréglage pendant le temps de durcissement du mortier ou du béton), une forte contrainte de transport pour les matériaux et les matériels.

La deuxième et la troisième famille mettent en oeuvre la rigidité de composants métalliques introduits en force et présentent l'avantage d'être légers, d'être moins contraignants pour le transport, de ne nécessiter ni façonnage de trou, ni préparation de béton ou de mortier, ni travail à la truelle, ni perte de temps pour séchage ou durcissement de matériau, mais présentent les inconvénients de nécessiter une forte puissance de battage pour obtenir la pénétration des composants métalliques et d'avoir une mauvaise résistance aux efforts verticaux de traction et de poussée malgré une excellente résistance aux efforts transversaux obtenue par des ailes rapportées ou solidaires d'un fourreau dans le cas de la deuxième famille ou obtenue par des tiges d'ancrage prenant appui sur une plaque d'embase non enfouie et perpendiculaire à l'axe de pénétration du ou des objets à sceller (inserts, crochets, tiges filetées, poteaux divers, etc...), dans le cadre de la troisième famille.

Des modes d'ancrage de la 3ème famille sont présentés dans les documents suivants :
■ US-A-2 826 281 présente un mode d'ancrage et de scellement d'une colonne verticale 10, nécessitant pour sa mise en place dans le sol, la préparation d'un trou 11 au fond duquel on enfonce la colonne 10 après avoir glissé sur celle-ci une bague 13 munie de quatre logements équidistants et inclinésl8 d'étais traversiers 20. Cette bague 13 est immobilisée sur la colonne 10 au moyen d'une vis 14 se bloquant sur la colonne. Le trou 11 est comblé après enfoncement des étais.
■ US-A-2 001 719 présente l'ancrage d'un poteau 1 dans le sol au moyen de deux étais 3 en tôle pliée en hélice. Dans une première version (fig.2) les étais sont enfoncés directement dans des encoches 4 usinées dans un poteau tubulaire cylindrique, le poteau étant préalablement enfoncé dans le sol, les encoches étant noyées dans le sol et devant être dégagées pour y présenter les étais. Dans la seconde version (fig. 1) le poteau est un profilé 1 en cornière sur lequel on a vissé une portion 5 de profilé en U dans les ailes duquel sont usinées des encoches 4 de passage des étais 3.
■ US-A-3 809 346 présente une pièce d'ancrage 14 de section tubulaire, à la base de laquelle est soudée une plaque embase 13 reposant sur le sol et munie de trous 20, 21 de passage d'étais d'ancrage 29 engagés chacun dans un trou d'une équerre soudée 23, 24-26, 27 sur les parois opposées de la pièce 14.

L'invention a pour objet de pallier les inconvénients des ancrages précités et de résoudre le problème consistant à fournir une pièce d'ancrage et de scellement sec et immédiat destinée à être enfoncée dans un milieu environnant (2), à y être ancrée au moyen d'étais traversiers (3) et capable, aussitôt après son ancrage, de recevoir et d'immobiliser un objet (17) à ancrer et sceller dans ledit milieu environnant (2), d'élargir les performances des scellements béton et béton armé en diminuant le volume du béton à mettre en oeuvre, en supprimant le temps d'attente de durcissement, à guider le battage angulaire des étais traversiers en conservant l'orientation correcte de l'objet à sceller au cours du battage.

Ce problème est résolu au moyen de ladite pièce d'ancrage comportant un plot (1) de scellement et au moins deux étais traversiers rigides (3), ledit plot (1) comportant un axe longitudinal et au moins deux paires de trous (4), chaque paire étant constituée d'un trou d'entrée et d'un trou de sortie pour un étais (3), les axes des trous d'entrée et de sortie étant colinéaires et définissant l'axe de pénétration dudit étai (3), les axes de pénétration étant obliques par rapport audit axe longitudinal et les deux trous de chaque paire étant éloignés l'un de l'autre pour permettre un maintien stable des étais traversiers.

La pièce d'ancrage est obtenue par moulage, en métal, plastique ou béton . Elle comporte au moins un moyen de fixation par vis d'un objet extérieur et des paires de trous de passage et d'encastrement stable d'étais traversiers supplémentaires. Elle est de section carrée creuse, et comporte des paires de trous de passage et d'encastrement stable d'étais d'ancrage sur ses quatre côtés.

Dans au moins l'une des paires de trous passe un étai qui contribue au clavetage de l'objet à ancrer et sceller.

En variante, la pièce d'ancrage est constituée de portions de plusieurs profilés simples soudés entre eux de façon à être apte à recevoir un objet à ancrer et sceller, tel un poteau.

Selon une autre vanante, la pièce d'ancrage comporte un collier capable d'obturer une encoche pratiquée dans ledit plot de scellement.

Dans les différentes variantes, la pièce d'ancrage comporte un tuteur provisoire ou non, amovible ou non, qui permet de la positionner et de la maintenir rigidement pendant l'enfoncement des étais.

La mise en oeuvre d'une pièce d'ancrage et de scellement léger sec et immédiat telles que présentées ci-dessus, dans un milieu environnant, particulièrement dans le sol, est effectuée au moyen d'un procédé caractérisé par les phases suivantes :
■ préparation d'un trou pour la mise en place du plot (1) de la pièce d'ancrage et de scellement,
■ mise en position optionnelle d'un tuteur pour le positionnement de la pièce d'ancrage et de scellement, le guidage des étais et le maintien rigide des étais pendant leur enfoncement,
■ mise en place par enfoncement, du plot (1) de scellement,
■ mise en place de l'objet à ancrer et sceller dans le plot (1) de la pièce d'ancrage et de scellement, cette mise en place dudit objet pouvant aussi être réalisée en fin de procédé,
■ engagement des étais (3) au travers de l'éventuel tuteur, du plot (1) d'ancrage et de scellement et, éventuellement de l'objet à ancrer et sceller,
■ battage angulaire précis des étais pour leur enfoncement dans le milieu environnant,
■ retrait éventuel du tuteur,
■ comblage éventuel entre le lieu du scellement et la pièce à ancrer et sceller et
■ lestage optionnel de ladite pièce d'ancrage et scellement.

La mise en oeuvre d'une pièce d'ancrage et de scellement lourd sec et immédiat telles que présentées ci-dessus, dans un milieu environnant, particulièrement dans le sol, est effectuée au moyen d'un procédé caractérisé par les phases suivantes :
■ préparation d'un trou pour la mise en place du plot (1) de la pièce d'ancrage et de scellement,
■ coulage de béton dans le trou,
■ mise en position éventuelle d'un tuteur pour le positionnement de la pièce d'ancrage et de scellement, le guidage des étais et le maintien rigide des étais pendant leur enfoncement,
■ mise en place par enfoncement, du plot (1) de scellement de la pièce d'ancrage et, éventuellement, liaison avec le tuteur,
■ mise en place de l'objet à ancrer et sceller dans le plot (1) de la pièce d'ancrage et de scellement, cette mise en place dudit objet pouvant aussi être réalisée en fin de procédé,
■ engagement des étais (3) au travers du tuteur, s'il a été mis en place, et dans le plot (1) d'ancrage et de scellement et, éventuellement dans l'objet à ancrer et sceller,
■ battage angulaire précis des étais pour leur enfoncement dans le béton puis dans le milieu environnant,
■ utilisation éventuelle immédiate de l'objet ancré et scellé, pour de faibles efforts mécaniques avant durcissement du béton,
■ retrait éventuel du tuteur,
■ attente de durcissement du béton,
■ mise en oeuvre des charges prévues après durcissement du béton.

Les dessins annexés illustrent l'invention :

La figure 1 représente la partie d'un objet à sceller ayant un profil intérieur en triangle apte à recevoir ultérieurement un poteau, avec un étai traversier de fouissage.

La figure 2 représente en coupe l'objet à sceller précité, avec la ligne d'axe virtuelle de trois étais traversiers.

La figure 3 représente la partie d'un objet à sceller ayant un profil en "H", avec un étai traversier de fouissage et la ligne d'axe virtuele d'un deuxième étai traversier, ledit objet pouvant être par exemple un poteau ou le support d'un poteau.

La figure 4 représente en coupe un objet à sceller ayant un profil intérieur en carré apte à recevoir ultérieurement un poteau, avec la ligne d'axe virtuelle de quatre étais traversiers.

La figure 5 représente la partie d'un objet à sceller ayant un profil intérieur en rectangle apte à recevoir ultérieurement un poteau, avec la ligne d'axe virtuelle de deux étais traversiers se croisant, ledit objet pouvant être par exemple un poteau ou le support d'un poteau.

La figure 6 représente la partie d'un objet à sceller ayant des réservations tubulaires intérieures aptes à guider et maintenir des étais traversiers sous un angle requis, avec un étai traversier, ledit objet pouvant être par exemple un plot d'ancrage, une section de borne ou de poteau.

La figure 7 représente, enfouis dans le sol, l'objet à sceller des figure 1 et 2, une portion de poteau traversant ledit objet, et un étai traversier de fouissage.

La figure 8 représente, enfouis dans le sol, l'objet à sceller ou plot de la figure 6, une portion de poteau encastrée sur ledit objet, un étai traversier clavetant l'ensemble plot-poteau et s'enfonçant dans le sol compact après avoir traversé le béton comblant le trou creusé pour y mettre ledit plot.

La figure 9 représente la partie d'un premier objet à sceller ayant des réservations tubulaires intérieures ou extérieures aptes à guider et maintenir, avec ou sans accessoire tel que collier, des étais traversiers sous un angle requis et ayant une réservation centrale apte à recevoir un second objet tel que poteau, tube, etc..., le premier objet pouvant être par exemple un plot d'ancrage pour le second objet précité.

La figure 10 représente en premier lieu la partie d'un objet à sceller ayant des réservations tubulaires intérieures aptes à guider et maintenir des étais traversiers sous un angle requis, en second lieu un collier rapporté servant à déporter le premier point de pénétration de l'étai traversier en dehors de l'objet à sceller et en troisième lieu un étai traversier.

La figure 11 représente en premier lieu la partie d'un objet à sceller dont les réservations tubulaires ne sont pas encore utilisées pour guider et maintenir des étais traversiers sous un angle requis, en second lieu un collier rapporté servant à déporter le premier point de pénétration de l'étai traversier en dehors de l'objet à sceller, en troisième lieu l'axe virtuel d'un étai traversier croisé en opposition dans un plan parallèle à celui de l'étai figuré, l'objet à sceller étant encastré à deux niveaux différents et bénéficiant de la large surface dudit collier pour résister aux efforts de traction et de poussée exercés sur l'ancrage.

La figure 12 représente en premier lieu la partie d'un objet à sceller dont les réservations tubulaires ne sont pas encore utilisées pour guider et maintenir des étais traversiers sous un angle requis, en second lieu un collier rapporté servant à déporter le premier point de pénétration de l'étai traversier en dehors de l'objet à sceller, en troisième lieu l'axe virtuel d'un étai traversier croisé en opposition dans un plan parallèle à celui de l'étai figuré, l'objet à sceller étant à la fois coincé sur deux faces par le collier, encastré par blocage entre les deux étais traversiers en opposition, encastré par le ou les étais perpendiculaires à ces derniers, protégé en son extrêmité par le bord d'attaque dudit collier apte à être lesté de béton dans l'espace séparant son extrêmité de la face interne du collier, et apte à bénéficier de la large surface dudit collier pour résister aux efforts de traction et de poussée exercés sur l'ancrage.

Un ancrage selon le procédé de l'invention met en oeuvre l'objet à sceller (1), le milieu (2) dans lequel doit être réalisé l'ancrage et un ou plusieurs étais traversiers de fouissage (3) solidaires de l'objet à sceller en au moins deux points par l'intermédiaire de perforations directes (4), réservations tubulaires (5), perforations déportées (7), encoches et réservations ouvertes (20), crochets ou autres composants associés à des colliers (6, 15, 13, 19) et tout autre moyen permettant un liaisonnement rigide.

L'objet à sceller (1) peut simultanément être constitué de n'importe quel matériau ou association de matériaux (bois, plastique, métal, béton, etc ...) et avoir les formes les plus diverses, par exemple un profil tubulaire en triangle (8), en carré (9), en rectangle (10), en "H", (figures 1, 2, 4, 5, 7), un profil ouvert (figure 3), une section pleine (figure 6), etc...

Le milieu à sceller (2) peut être de toute nature, dés lors qu'il a une portance ou une tenue mécanique suffisante pour permettre à l'ensemble constitué objet à sceller-étais précités de résister aux efforts requis de traction et de poussée. Il peut être ainsi soit homogène (exemple d'un sol dur où l'on creuse un trou de même section que celle du poteau pour la pose d'un poteau électrique, exemple d'un sol meuble où l'on enfonce directement un poteau de clôture), soit hétérogène, (exemple d'une chaussée de trottoir avec revêtement bitumineux recouvrant une terre non végétale pour un poteau de signalisation, exemple d'un sol agraire avec cavité creusée (11) et béton de scellement (12) pour un poteau de clôture défensive).

Les étais traversiers de fouissage sont de préférence longs et rigides, avec une extrêmité effilée, la rigidité pouvant être partielle avant introduction dans un outil de guidage et mise en place dans les encoches, perforations, réservations et colliers précités, mais devenant très grande dès épaulement en au moins deux points et dès contreventement par contact avec le milieu environnant (2). Les étais ont une forme longiligne, une section de profil quelconque (tige ronde, cornière, etc ...), et une longueur suffisante pour obtenir simultanément le débordement de l'objet à sceller et l'encastrement maximal dans le milieu environnant (2) tout en conservant la rigidité et la résistance correspondant réellement aux besoins. Les étais sont avantageusement assemblés en groupe, par deux (figure 3 et 5), par trois (figure 2), par quatre (figure 4), ces exemples étant donnés à titre non restrictif. Les étais sont en contact direct avec l'objet à sceller utile (figures 3, 5 et 6) par des réservations tubulaires biaises (5) ou encoches (20) pour les corps pleins et par des perforations ou encoches (4) pour les parois tubulaires ou profilées à épaisseur faible. Les étais sont en contact indirect avec l'objet à sceller utile lorsqu'ils interviennent dans l'ancrage d'une pièce intermédiaire, fourreau triangulaire (8) en figure 1, 2 et 7, fourreau carré (9) en figure 4, fourreau circulaire (14) en figure 9, poteau (16) recouvrant le plot de scellement (1) en figure 8, collier (6) à simple encastrement du poteau (1) avec déport des perforations (7) d'introduction des étais (3) en figure 10, collier (15) à double encastrement du poteau (1) avec déport des perforations (7) d'introduction des étais (3) en figure 11, collier (13) à double encastrement du poteau (1) par coincement sur deux faces et calage sur deux faces entre étais avec déport des perforations (7) d'introduction des étais (3) en figure 12; Les étais sont en contact direct et indirect avec l'objet à sceller utile lorsqu'ils interviennent simultanément dans l'ancrage de l'objet à sceller utile et de la pièce intermédiaire, par exemple en figure 8, 9, 10, 11, 12.

Le procédé d'ancrage et de scellement béton, béton armé, métal, plastique ou autre matériau pour la pose et la fixation d'objets à sceller (inserts, crochets, collier, tiges filetées, poteaux divers, plots, etc...) selon l'invention, se singularise en ce qu'il a une grande légèreté face à son aptitude à supporter les efforts transversaux, les efforts verticaux de poussée et les efforts verticaux de traction; en ce qu'il a un mode de pose en au moins deux phases spécifiques, la première phase spécifique étant consacrée à la pose et/ou au battage de l'objet à sceller (insert, crochet, collier, tige filetée, poteaux divers, plots, etc ...) et la deuxième phase spécifique étant consacrée au battage angulaire guidé et précis d'étais traversiers de fouissage (3) au travers de l'objet à sceller précité (1) ou du tuteur maintenant en position définitive ledit objet; en ce que lesdits étais traversiers ont avantageusement une faible section, un profil quelconque et sont avantageusement rigides avant leur battage mais nécessairement rigides après leur battage; en ce que la jonction desdits étais traversiers avec ledit objet à sceller (insert, crochet, collier, tige filetée, poteaux divers, plots, etc ...) ou son tuteur se localise de façon préférentielle sous un angle de 45° et s'effectue à l'aide de tous moyens (tels que perforations (4) ou encoches (20) par exemple) permettant d'avoir un assemblage de scellement rigide par blocage en au moins deux points de la partie médiane du ou des étais traversiers de fouissage et par réaction d'au moins une partie extrême desdits étais avec le milieu (2) dans lequel est effectué ledit scellement; et en ce que le battage angulaire est effectué par un moyen de guidage amovible ou non, intégré ou extérieur à l'objet à sceller (insert, crochet, collier, tige filetée, poteaux divers, plots, etc ...) ou à son tuteur mais lié à lui au moins de façon temporaire pour l'avoir comme axe de référence permettant de retrouver l'alignement des perforations, encoches et réservations (5) précitées.

Dans une variante de l'invention la première phase, dite spécifique, consiste à poser dans un trou (11) préalablement creusé un poteau muni en sa partie basse et périphérique de plusieurs perforations, encoches et réservations avantageusement étroites et étagées aptes à recevoir sous un angle approximatif de 45° des étais traversiers de fouissage avantageusement rigides avant même leur battage, en ce que la seconde phase consiste à verser du béton (12) autour du poteau (16) au point de recouvrir les perforations, encoches et réservations précitées et de combler le trou, en ce que la troisième phase consiste à placer un outil provisoire servant à la fois de moyen de réglage de la verticalité et de la profondeur du poteau puis de guide de battage pour lesdits étais, en ce que la quatrième phase dite spécifique consiste à insérer dans ce guide de battage les étais devenus dès lors absolument rigides et à les soumettre aux chocs d'une masse pour les faire, sous un angle défini par l'outil mais préférentiellement proche de 45°, pénétrer successivement dans le béton, les perforations, encoches et réservations étagées du poteau, le béton et le sol (2) se trouvant au-delà des parois du trou, en ce que la cinquième phase consiste à utiliser immédiatement le poteau pour de faibles efforts mécaniques, avant même d'avoir obtenu le durcissement du béton, le poteau ainsi scellé étant déjà peu vulnérable au vol et au renversement, risques des scellements béton traditionnels dûs au vandalisme, au vent, et aux animaux, en ce que la sixième phase consiste à retirer pour un nouvel usage éventuel l'outil amovible de guidage servant au battage angulaire des étais traversiers de fouissage et à laisser durcir le béton autour des parties encastrées dans le sol et/ou de l'objet à sceller (ici le poteau), en ce que la septième phase consiste à utiliser ultèrieurement le poteau pour de gros efforts mécaniques, après durcissement du béton, le poteau, le béton et les étais traversiers (rigides ou rigidifiés par l'action du béton, du sol et du blocage en deux points) constituant un plot de béton armé travaillant non seulement par sa masse, mais encore par l'ancrage de l'extrêmité des étais traversiers rigidifiés dans le sol compact (2) environnant le trou.

Dans une autre variante de l'invention, la première phase dite spécifique consiste à introduire dans le sol un poteau muni en sa partie basse et périphérique de plusieurs perforations, encoches et réservations avantageusement étroites et étagées , aptes à recevoir sous un angle approximatif de 45° des étais traversiers de fouissage avantageusement rigides avant même le battage; la seconde phase consiste à placer un outil provisoire servant à la fois de moyen de réglage de la verticalité et de la profondeur du poteau puis de guide de battage pour lesdits étais; la troisième phase dite spécifique consiste à insérer dans ce guide de battage les étais devenus dès lors absolument rigides et à les soumettre aux chocs d'une masse pour les faire, sous un angle défini par l'outil mais préférentiellement proche de 45°, pénétrer successivement dans le sol, dans les perforations, encoches et réservations étagées du poteau, puis dans le sol compact surcompacté par la pénétration du poteau; la quatrième phase consiste à utiliser immédiatement le poteau pour de gros efforts mécaniques, les étais traversiers rigides étant encastrés dans le sol et l'outil de guidage amovible retiré pour un autre emploi.

Dans une autre variante de l'invention, la première phase consiste à creuser dans le sol un trou de petite dimension; la deuxième phase dite spécifique consiste à y apposer un plot ou tuteur à la fois préfabriqué en matériau quelconque, muni de perforations biaises (5), encoches (20) et réservations pour recevoir ultérieurement les étais traversiers, et muni d'un trou aveugle ou non (14) adapté au profil de l'objet définitif à sceller (poteau par exemple); la troisième phase consiste à introduire ledit objet ou poteau dans la perforation préfabriquée à cet effet; la quatrième phase consiste à régler la verticalité et la profondeur d'introduction dudit object ou poteau; la cinquième phase dite spécifique consiste à introduire dansles perforations biaises, encoches et réservations du tuteur précité, maintenu enbonne position, des étais traversiers de fouissage avantageusement rigide avant même leur introduction pour battage mais devenus absolument rigides après leur introduction et à les soumettre aux chocs d'une masse pour les faire sous un angle défini par l'outil mais préférentiellement proche de 45° pénétrer successivement dans la partie haute ou médiane du tuteur préfabriqué, dans les perforations, encoches et réservations de blocage prévues sur l'objet ou le poteau à cet effet, dans la partie médiane ou basse du tuteur préfabriqué, et dans le sol compact se trouvant au-delà du trou; la sixième phase de cette pose directe consiste à utiliser immédiatement le poteau pour de gros efforts mécaniques, les étais traversiers rigides encastrant à la fois dans le sol le poteau et le tuteur préfabriqué dudit poteau.

Selon une évolution de la dernière variante de l'invention, la troisième phase consiste à mettre en place un guide amovible de réglage de la verticalité et de la profondeur de l'objet à sceller (ou poteau) en lieu et place de l'objet ou du poteau définitif, le guide précité prenant appui sur le milieu (2), alors que la sixième phase de cette pose indirecte consiste à retirer l'outil amovible de guidage précité, à mettre immédiatement ou ultérieurement en place l'objet à sceller, et à solidariser ledit objet avec le tuteur préfabriqué par tout moyen intégré ou non, par exemple par vissage ou coincement de l'objet.

La deuxième phase spécifique de battage angulaire guidé et précis d'étais traversiers de fouissage (3) au travers de l'objet à sceller (1) ou du tuteur maintenant en position définitive ledit objet est obtenue par épaulement rigide en au moins deux points, l'un de ces points étant déporté de l'objet à sceller par un collier (6, 15, 13).

La deuxième phase spécifique de battage angulaire guidé et précis d'étais traversiers de fouissage (3) au travers de l'objet à sceller (1) ou du tuteur maintenant en position définitive ledit objet peut être obtenue par épaulement rigide en au moins deux points, l'un de ces points étant en prolongation directe dudit objet à sceller, sans déport accentué, collier (19) venant obturer une encoche ou réservation ouverte (20) d'un plot par exemple

Dans une pose indirecte de l'objet utile, les étais traversiers de fouissage (3) assurent simultanément à la fonction d'ancrage une fonctionde clavetage de l'objet utile (dit second objet), sur l'objet à sceller (1) (dit premier objet), par exemple la pose indirecte d'un poteau par clavetage de ce dernier dans un fourreau circulaire ou réservation circulaire (14) aménagé(e) dans un plot (1), ou par exemple la pose indirecte d'un poteau (16) par clavetage de ce dernier en recouvrement d'un plot (1).

Plusieurs paramètres tels que la surface développée, le poids et la forme de composants divers solidarisés avec l'objet à sceller (1) participent à l'ancrage, par exemple : lestage avec un matériau durcissable tel que le béton (12) faisant sa prise autour des étais traversiers (3) de l'objet à sceller (1) et de collier(s) (6, 15, 13); blocage et coincement par action des étais (3) sur les colliers (figures 10, 11 et 12), ancrage par les surfaces intérieures et extérieures des objets à sceller (1), des étais traversiers (3) et des colliers (6, 15 et 13), ces surfaces développées pouvant même être aptes à maintenir un béton en figures 11 et 12, à faciliter la pénétration dans le milieu d'ancrage (2) en figure 12, à participer à la tenue aux efforts verticaux de poussée et efforts transversaux en figures 10, 11, et 12, à participer à la tenue aux efforts verticaux de traction en figures 11 et 12.

Sur la figure 13 on a montré un autre exemple de réalisation d'un objet à sceller constitué d'un corps en métal moulé, 25, réalisé en fonte ou similaire. Il présente une section tubulaire dont la partie supérieure 26 forme un voile épais ou et munie de nervures, au centre duquel est ménagé un trou de fixation taraudé ou non 27, chacune de ses quatre faces est munie de deux trous bruts de fonderie, pour le passage de deux étais traversiers en sens opposé, soit quatre étais. Lesdits étais 28 étant pris ou non dans des profilés standards du commerce appointés du type: cornière, profilé en U, en Té, en I, en tube de section carrée ou cylindrique, ou encore en barre pleine de toutessections standards dont les dimensions sont fonction des efforts à supporter.
L'extrémité libre des étais traversiers de fouissage préférablement percée d'un trou d'extraction lorsque l'on veut rendre le scellement démontable.

La figure 14 montre une variante de la figure 13 dans laquelle l'objet à sceller est constitué par un tube 30 de section carrée de dimensions appropriées aux efforts à supporter. Ledit profilé est réalisé à partir d'une tôle dans laquelle les trous de passage des étais ont été poinçonnés avant le pliage. Les bords rapprochés dudit tube carré sont ou non solidarisés par des points de soudure. Les étais traversiers 31 sont pris dans des profilés identiques à ceux de la figure 13.

En variante de la figure 14, l'objet à sceller est réalisé sous forme d'un tube de section rectangulaire, en béton coulé, au moyen d'un équipement de production automatisé à moules multiples, dans lesquels on a réservé les trous de passage des étais traversiers au moment de la coulée du béton. On utilise les mêmes étais traversiers que ceux de la figure 13.

Le procédé selon l'invention offre une grande souplesse d'emploi permettant d'optimiser les modes opératoires selon la nature des sols, la nature des poteaux ou objets à sceller, la rapidité du travail exigée, la possibilité ou non de revenir sur le chantier de pose, la durée de vie escomptée pour les ancrages. Améliorant ainsi tous les procédés d'ancrage existants (avec ou sans forage, avec ou sans béton), le procédévisetoutes les applications exigeant un ancrage ou scellement et entre autres: la pose de tous les poteaux dans le sol, la pose d'inserts dans les matériaux tendres la fixation des sols, l'arrimage de bâteaux ou de charges, les fondations d'objets ou de constructions diverses dans le bâtiment et l'industrie.

## Revendications

1. Pièce d'ancrage et de scellement sec et immédiat destinée à être enfoncée dans un milieu environnant (2), à y être ancrée au moyen d'étais traversiers (3) et capable, après son ancrage, de recevoir et d'immobiliser un objet (17) à ancrer et sceller dans ledit milieu environnant (2), ladite pièce d'ancrage comportant un plot (1) de scellement et au moins deux étais traversiers rigides (3), ledit plot (1) comportant un axe longitudinal et au moins deux paires de trous (4), chaque paire étant constituée d'un trou d'entrée et d'un trou de sortie pour un étai (3), les axes des trous d'entrée et de sortie d'une paire étant colinéaires et définissant l'axe de pénétration dudit étai (3), les axes de pénétration étant obliques par rapport audit axe longitudinal et les deux trous de chaque paire étant éloignés l'un de l'autre pour permettre un maintien stable des étais traversiers.

2. Pièce d'ancrage selon la revendication 1, caractérisée en ce qu'elle est obtenue par moulage, en métal, plastique ou béton (fig. 6,8,9,13,14).

3. Pièce d'ancrage selon l'une des revendications 1 ou 2, caractérisée en ce qu'elle comporte au moins un moyen de fixation par vis (27) d'un objet extérieur, et des paires de trous de passage et d'encastrement stable d'étais traversiers supplémentaires.

4. Pièce d'ancrage selon l'une des revendications 1 à 3, caractérisée en ce qu'elle est réalisée en métal, plastique ou béton (fig.14), de section carrée creuse, et comporte des paires de trous de passage et d'encastrement stable d'étais d'ancrage sur ses quatre côtés.

5. Pièce d'ancrage selon l'une des revendications 1 à 4, caractérisée en ce que dans au moins l'une des paires de trous passe un étai qui contribue au clavetage de l'objet à ancrer et sceller (fig 5,10,11,12).

6. Pièce d'ancrage selon l'une des revendications 1 à 5, caractérisée en ce qu'elle est constituée de portions de plusieurs profilés simples soudés entre eux (fig.1,2,4,7) de façon à être apte à recevoir un objet à ancrer et sceller, tel un poteau.

7. Pièce d'ancrage selon l'une des revendications 1 à 6, caractérisée en ce qu'elle comporte un collier (19) capable d'obturer une encoche (20) pratiquée dans ledit plot (1) de scellement .

8. Pièce d'ancrage selon l'une des revendications 1 à 7, caractérisée en ce qu'elle comporte un tuteur, provisoire ou non, amovible ou non, qui permet de la positionner et de la maintenir rigidement pendant l'enfoncement des étais.

9. Procédé d'ancrage et de scellement légers d'un objet au moyen d'une pièce d'ancrage et de scellement sec et immédiat selon l'une des revendications 1 à 8, dans un milieu environnant, particulièrement dans le sol,
caractérisé par les phases suivantes,
- préparation d'un trou pour la mise en place du plot (1) de la pièce d'ancrage et de scellement,
- mise en position optionnelle d'un tuteur selon la revendication 8, pour le positionnement de la pièce d'ancrage et de scellement, le guidage des étais et leur maintien rigide pendant leur enfoncement,
- mise en place, par enfoncement, du plot (1) de scellement
- mise en place de l'objet à ancrer et sceller dans le plot (1) de la pièce d'ancrage et de scellement, cette mise en place dudit objet pouvant aussi être réalisée en fin de procédé,
- engagement des étais (3) au travers de l'éventuel tuteur, du plot (1) d'ancrage et de scellement et, éventuellement, de l'objet à ancrer et sceller,
- battage angulaire précis des étais pour leur enfoncement dans le milieu environnant,
- retrait éventuel du tuteur,
- comblage éventuel entre le lieu du scellement et la pièce à ancrer et sceller et
- lestage optionel de ladite pièce d'ancrage et de scellement.

10. Procédé d'ancrage et de scellement lourds d'un objet au moyen d'une pièce d'ancrage et de scellement sec et immédiat selon l'une des revendications 1 à 8, dans un milieu environnant, particulièrement dans le sol,
caractérisé par les phases suivantes,
- préparation d'un trou pour la mise en place du plot (1) de la pièce d'ancrage et de scellement,
- coulage de béton dans le trou,
- mise en position éventuelle d'un tuteur selon la revendication 8, pour le positionnement de la pièce d'ancrage et de scellement, le guidage des étais (3) et le maintien rigide des étais pendant leur enfoncement,
- mise en place, par enfoncement, du plot (1) de scellement de la pièce d'ancrage et, éventuellement, liaison avec le tuteur,
- engagement des étais (3) dans le tuteur, s'il a été mis en place, et dans le plot (1) de la pièce d'ancrage et de scellement,
- mise en place de l'objet à ancrer et sceller dans le plot (1) de la pièce d'ancrage et de scellement, cette mise en place dudit objet pouvant aussi être réalisée en fin de procédé,
- battage angulaire précis des étais (3) pour leur enfoncement dans le béton puis dans le milieu environnant,
- utilisation éventuelle immédiate de l'objet à ancrer et sceller, pour de faibles efforts mécaniques avant durcissement du béton,
- retrait ou non du tuteur,
- attente de durcissement du béton,
- mise en oeuvre des charges prévues après durcissement du béton.

## Patentansprüche

1. Stück zur Verankerung und zur direkten und sofortigen Einspannung, dazu bestimmt, in ein umgebendes Medium (2) eingeschlagen zu werden, in dem es über Querstreben (3) verankert wird und dazu geeignet, nach seiner Verankerung einen in dem genannten umgebenden Medium (2) zu verankernden und einzuspannenden Gegenstand (17) aufzunehmen und zu befestigen, wobei das genannte Ankerstück einen vorgefertigten Einspannblock (1) aufweist und zumindest zwei starre Querstreben (3), wobei der genannte vorgefertigte Block (1) eine Längsachse und zumindest zwei Öffnungspaare (4) aufweist, wobei jedes Öffnungspaar aus einer Eingangsöffnung und einer Ausgangsöffnung für eine Strebe (3) besteht, wobei die Achsen der Eingangs- und der Ausgangsöffnung eines Öffnungspaars so ausgerichtet sind, dass sie die Durchgangsachse der genannten Strebe (3) festlegen, wobei die Durchgangsachsen schräg zur genannten Längsachse angeordnet sind und die beiden Öffnungen jeden Öffnungspaars entfernt voneinander angeordnet sind, um eine stabile Befestigung der Querstreben zu ermöglichen.

2. Ankerstück nach Anspruch 1, dadurch gekennzeichnet, dass es durch die Verformung von Metall, Kunststoff oder Beton erhalten wird (Fig. 6, 8, 9, 13, 14).

3. Ankerstück nach einem der Ansprüchen 1 oder 2, dadurch gekennzeichnet, dass es zumindest Befestigungsmittel zur Verschraubung (27) eines äusseren Gegenstands aufweist sowie Öffnungspaare für den Durchgang und die stabile Einrastung von zusätzlichen Querstreben aufweist.

4. Ankerstück nach einem der Ansprüche 1 bis 3, dadurch gekennzeichnet, dass es aus Metall, Kunststoff oder Beton (Fig. 14) besteht, einen quadratischen hohlen Querschnitt aufweist sowie Öffnungspaare, für den Durchgang und die stabile Einrastung von Ankerstreben in seinen vier Seiten.

5. Ankerstück nach einem der Ansprüche 1 bis 4, dadurch gekennzeichnet, dass durch zumindest eines der Öffnungspaare eine Strebe geht, die zur Einrastung des zu verankernden und einzuspannenden Gegenstandes beiträgt (Fig. 5, 10, 11, 12).

6. Ankerstück nach einem der Ansprüche 1 bis 5, dadurch gekennzeichnet, dass es aus Abschnitten verschiedener miteinander verschweissten einfachen Profile besteht (Fig. 1, 2, 4, 7), so dass es bereit ist, einen zu verankernden und einzuspannenden Gegenstand, wie zum Beispiel einen Pfosten, aufzunehmen.

7. Ankerstück nach einem der Ansprüche 1 bis 6, dadurch gekennzeichnet, dass es einen Spannring (19) aufweist, der die in dem genannten vorgefertigten Einspannblock (1) angebrachte Nut (20) abdichten kann.

8. Ankerstück nach einem der Ansprüche 1 bis 7, dadurch gekennzeichnet, dass es eine Stütze aufweist, die provisorisch oder nicht provisorisch, abnehmbar oder nicht abnehmbar sein kann, und die es ermöglicht, das Teil zu positionieren und starr zu halten, während die Streben eingeschlagen werden.

9. Verfahren zur leichten Verankerung und Einspannung eines Stücks zur Verankerung und zur direkten und sofortigen Einspannung nach einem der Ansprüche 1 bis 8 in einem umgebenden Medium und insbesondere im Boden, durch folgende Phasen gekennzeichnet:
- Vorbereitung eines Lochs, zur Anordnung des vorgefertigten Blocks des Anker- und Einspannstücks,
- wahlweise, die Anordnung einer Stütze nach Anspruch 8, für die Positionierung des Anker- und Einspannstücks, die Führung der Streben und um diese starr zu halten, während dieselben eingeschlagen werden,
- Anordnung des vorgefertigten Einspannblocks durch Einschlagen,
- Anordnung des zu verankernden und einzuspannenden Gegenstands in dem vorgefertigten Block des Anker- und Einspannstücks, wobei diese Anordnung des genannten Gegenstands auch am Ende des Verfahrens vorgenommen werden kann,
- Einführung der Streben (3) durch die gegebenenfalls vorgesehene Stütze, den vorgefertigten Anker- und Einspannblock und, gegebenenfalls, den zu verankernden und einzuspannenden Gegenstand,
- Schläge im genauen Winkel der Streben, um diese im umgebenden Medium einzuschlagen,
- gegebenenfalls Entfernung der Stütze,
- gegebenenfalls Auffüllung des Raums zwischen der Einschlagstelle und dem Anker- und Einspannstück und
- wahlweise Belastung des genannten Anker- und Einspannstücks.

10. Verfahren zur schweren Verankerung und Einspannung eines Stücks zur Verankerung und zur direkten und sofortigen Einspannung nach einem der Ansprüche 1 bis 8 in einem umgebenden Medium und insbesondere im Boden, durch folgende Phasen gekennzeichnet:
- Vorbereitung eines Lochs, zur Anordnung des vorgefertigten Blocks des Anker- und Einspannstücks,
- Schüttung von Beton in das Loch,
- gegebenenfalls, die Anordnung einer Stütze nach Anspruch 8, für die Positionierung des Anker- und Einspannstücks, die Führung der Streben (3), und um diese starr zu halten, während dieselben eingeschlagen werden,
- Anordnung des vorgefertigten Einspannblocks (1) des Ankerstücks durch Einschlagen und gegebenenfalls Verbindung mit der Stütze,
- Einführung der Streben (3) in die Stütze, falls vorhanden, und in den vorgefertigten Block (1) des Anker- und Einspannstücks,
- Anordnung des zu verankernden und einzuspannenden Gegenstands in dem vorgefertigten Block (1) des Anker- und Einspannstücks, wobei diese Anordnung des genannten Gegenstands auch am Ende des Verfahrens vorgenommen werden kann,
- Schläge im genauen Winkel der Streben (3), um diese im Beton und anschliessend im umgebenden Medium einzuschlagen,
- eventuell sofortige Benutzung des zu verankernden und zu versiegelnden Gegenstands, für kleine mechanische Beanspruchungen vor der Aushärtung des Betons,
- Entfernung oder auch nicht der Stütze,
- Abwarten der Aushärtung des Betons,
- Anwendung der vorgesehenen Belastungen nach der Aushärtung des Betons.

## Claims

1. A prompt anchor and dry embedment piece destined to be driven into a surrounding medium (2), into which it is anchored by means oftransverse stanchions (3) and capable, after being anchored, of receiving and immobilising an object (17) to be anchored and embedded in the said surrounding medium (2), the said anchor piece being comprised of a prefabricated block (1), a longitudinal shaft and at least two pairs of holes (4), each pair of holes being comprised of an entry hole and an exit hole for a stanchion (3), the axis of the entry and exit holes being aligned in a manner which defines the penetration axis of the said stanchion (3), the penetration axis being placed obliquely with respect to the said longitudinal shaft and the two holes of each pair of holes being distanced one from the other to allow the stable support of the transversal stanchions.

2. An anchor piece according to claim 1, characterised in that it is obtained via the moulding of metal, plastic or concrete ( Figures 6, 8, 9, 13, 14 ).

3. An anchor piece, according to claims 1 or 2, characterised in that it is comprised of at least a threaded fixing means (27) of an exterior object, and pairs of holes for the passing and stable fitting of supplementary transverse stanchions.

4. An anchor piece according to any of the claims 1 to 3, characterised in that it is made of metal, plastic or concrete (Fig. 14), of a hollow cross section, and comprises pairs of holes for the passing and stable fitting of anchor stanchions on its four sides.

5. An anchor piece according to any of the claims 1 to 4, characterised in that at least one of the pairs of holes is traversed by a stanchion which contributes to the locking-in of the object to be anchored and embedded (Fig. 5, 10, 11, 12,).

6. An anchor piece according to any of the claims 1 to 5, characterised in that it is constituted of portions of several simple beams soldered together (Fig. 1, 2, 4, 7 ) in such a manner that it is adapted to receive an object to be anchored and embedded, such as a post.

7. An anchor piece, according to one of the claims 1 to 6, characterised in that it is comprised of a clamp (19) capable of sealing a slot (20) formed in the said prefabricated embedment block (1).

8. An anchor piece according to any of the claims 1 to 7, characterised in that it comprises a tutor, provisional or not, moveable or not, which allows it to be positioned and maintained rigid while the stanchions are driven in.

9. Method for the light anchoring and embedment of a prompt anchor and dry embedment piece according to any of the claims 1 to 8, in a surrounding medium, and in particular the ground,
characterised by the following steps:
- preparation of a hole for the placement of the prefabricated block of the anchor and embedment piece,
- optional placement of a tutor according to claim 8, for the positioning of the anchor and embedment piece, the guiding of the stanchions (3) and the maintenance of their rigidity during the driving in of the same,
- placement, by driving in, of the prefabricated embedment block (1),
- placement of the object to be anchored and embedded within the prefabricated block of the anchor and embedment piece, the said object also being able to be placed at the end of the procedure,
- introduction of the stanchions (3) through the contingent tutor, through the prefabricated anchor and embedment block (1) and, eventually, through the object to be anchored and embedded,
- accurate, angular beating of the stanchions to drive them into the surrounding medium,
- contingent removal of the tutor,
- contingent filling of the space situated between the embedment place and the piece to be anchored and embedded, and
- optional ballasting of the said anchor and embedment piece.

10. Method for the heavy anchoring and embedment of a prompt anchor and dry embedment piece according to any of the claims 1 to 8, in a surrounding means, and in particular in the ground, characterised by the following steps:
- preparation of a hole for the placement of the prefabricated block (1) of the anchor and embedment piece,
- pouring of concrete in the hole,
- contingent placement of a tutor according to claim 8, for the positioning of the anchor and embedment piece, the guiding of the stanchions (3) and the maintenance of their rigidity during the driving in of the same,
- placement, by driving in, of the embedment prefabricated block (1) of the anchor piece and, eventually, union with the tutor,
- introduction ofthe stanchions (3) in the tutor, in the case that there is one, and in the prefabricated block (1) of the anchor and embedment piece,
- placement of the object to be anchored and embedded in the prefabricated block (1) of the anchor and embedment piece, the said object also being able to be placed at the end of the procedure,
- accurate, angular beating of the stanchions to drive them into the concrete and afterwards into the surrounding material,
- immediate contingent utilisation of the object to be anchored and sealed, for small, mechanical stresses before the hardening of the concrete,
- removal or not of the tutor,
- waiting time for the hardening of the concrete,
- application of the foreseen loads after the hardening of the concrete.
